# EUROPÄISCHE PATENTSCHRIFT

(11) **EP 1 682 840 B1**
(45) Veröffentlichungstag und Bekanntmachung des Hinweises auf die Patenterteilung: **01.04.2009**
(21) Anmeldenummer: 04765083.3
(22) Anmeldetag: 10.09.2004
(51) Int. Cl.: F28D 7/16, F28F 27/02

(54) **WÄRMEÜBERTRAGER, INSBESONDERE FÜR KRAFTFAHRZEUGE**
HEAT EXCHANGER IN PARTICULAR FOR MOTOR VEHICLES
ECHANGEUR DE CHALEUR, EN PARTICULIER POUR VEHICULES AUTOMOBILES

(30) Priorität: 17.10.2003 DE 10349150
(43) Veröffentlichungstag der Anmeldung: 26.07.2006
(73) Patentinhaber: Behr GmbH & Co. KG, 70469 Stuttgart (DE)
(72) Erfinder: DEMUTH, Walter, 71093 Breitenstein (Weil im Schönbuch) (DE); KOHL, Michael, 74321 Bietigheim (DE); KOTSCH, Martin, 71634 Ludwigsburg (DE); KRANICH, Michael, 74354 Besigheim (DE); STAFFA, Karl-Heinz, 70567 Stuttgart (DE); WALTER, Christoph, 70469 Stuttgart (DE)
(74) Vertreter: Grauel, Andreas
(86) Internationale Anmeldenummer: PCT/EP2004/010158
(87) Internationale Veröffentlichungsnummer: WO 2005/038375

(56) Entgegenhaltungen:
- WO-A-03/081159
- DE-A1- 10 233 407
- DE-A1- 10 260 030
- DE-A1- 19 734 690
- DE-A1- 19 927 607
- US-A- 1 884 080
- US-A- 2 394 402

## Beschreibung

Die Erfindung betrifft einen Wärmeübertrager, insbesondere für Kraftfahrzeuge, mit einem primärseitig von einem ersten Medium durchströmbaren und sekundärseitig von einem zweiten Medium umströmbaren Wärmeübertragerblock.

Ein derartiger Wärmeübertrager ist in der DE 102 60 030 A1 beschrieben. Der dortige Wärmeübertrager besteht u. a. aus Flachrohren mit Strömungskanälen, z. B. extrudierten Mehrkammerrohren, die von einem ersten Medium, vorzugsweise einem Kältemittel, insbesondere CO2 durchströmt werden. Die Flachrohre sind parallel zueinander angeordnet und weisen Flachrohrenden auf, die in so genannten Endstücken, bestehend aus einer Bodenplatte, einer Umlenkplatte und einer Abdeckplatte, gehalten sind. Die Endstücke bilden jeweils eine Verteil- oder Umlenkeinheit für das Kältemittel. Die Zuführung des Kältemittels erfolgt über ein Sammelrohr, welches mit einem Endstück verbunden ist - analog erfolgt die Ableitung des Kältemittels über ein weiteres Sammelrohr, welches entweder an demselben Endstück oder an dem gegenüberliegenden Endstück befestigt ist. Durch diese Bauweise ist ein besonders druckfester Wärmeübertrager geschaffen, der insbesondere zur Verwendung in einem mit CO2 betriebenen Kältemittelkreislauf für eine Kraftfahrzeug-Klimaanlage verwendbar ist, und zwar einerseits als Verdampfer und andererseits als Gaskühler, wobei die sekundärseitige Beaufschlagung jeweils durch Umgebungsluft erfolgt.

Dem gegenüber ist es Aufgabe der vorliegenden Erfindung, die Anwendungsmöglichkeiten eines solchen Wärmeübertragers zu erweitern.

Die Lösung dieser Aufgabe erfolgt durch die Merkmale des Patentanspruches 1, wonach ein Wärmeübertrager, insbesondere für ein Kraftfahrzeug, mit einem Wärmeübertragerblock versehen ist, welcher primärseitig von einem ersten Medium durchströmbare und sekundärseitig von einem zweiten Medium umströmbare Rohre mit Strömungskanälen und Rohrenden, zumindest ein die Rohrenden aufnehmendes Endstück mit je zumindest einer Bodenplatte, Verteil- oder Umlenkplatte und Abdeckplatte sowie zumindest eine mit einem oder je einem Endstück verbundene Einlass- und/oder Auslasskammer aufweist, wobei das erste Medium von der Einlasskammer durch die Strömungskanäle zur Auslasskammer leitbar ist, und mit einem die Rohre umschließenden Gehäusemantel mit einem Einlass und einem Auslass für das zweite Medium, wobei zwischen den Rohren Wellbleche mit Längskanälen angeordnet sind und die Wellbleche parallelogrammförmig ausgebildet sind und etwa dreieck- oder trapezförmige Ein- und Ausströmbereiche zwischen den Rohren belassen.

Vorteilhaft ist ein Wärmeübertragerblock, bestehend aus Rohren und zumindest einem Endstück, von einem Gehäusemantel umgeben, durch welchen ein zweites Medium leitbar ist. Damit ergeben sich beispielsweise unter Verwendung des in der DE 102 60 030 A1 beschriebenen Wärmeübertragerblockes und einer relativ einfach herstellbaren Gehäuseummantelung weitere Einsatzmöglichkeiten für den erfindungsgemäßen Wärmeübertrager, insbesondere bei einem Wärmepumpenprozess mit dem Kältemittel CO2. Verbrauchsoptimierte Motoren liefern zuwenig Heizenergie, sodass diese Fahrzeuge eine Zusatzheizung, so genannte Zuheizung benötigen. Das Kühlmittel für den Kühlkreislauf des Motors wird dabei als Wärmequelle genutzt. Der erfindungsgemäße Wärmeübertrager kann in diesem Wärmepumpenkreislauf sowohl als CO2-Verdampfer, der Wärme aus dem Kühlmittel aufnimmt, als auch als CO2-Gaskühler der Wärme an das Kühlmittel abgibt, eingesetzt werden. Der Gehäusemantel, der als Blechteil herstellbar ist, erlaubt viele Variationsmöglichkeiten hinsichtlich der Strömungsführung des Kühlmittels, sodass ein Gleichstrom, Gegenstrom, Kreuzstrom sowie Gleich/Gegen-Kreuzstrom möglich ist. Damit kann den verschiedensten Anforderungen an die erfindungsgemäßen Wärmeübertrager Rechnung getragen werden.

Weitere Ausgestaltungen der Erfindung sind in den Unteransprüchen angegeben.

Nach vorteilhaften Ausgestaltungen der Erfindung können der Einlass und der Auslass für das zweite Medium auf derselben Seite, auf gegenüberliegenden Seiten und an entgegengesetzten Enden des Gehäusemantels angeordnet sein, wobei der Gehäusemantel insbesondere in Längsrichtung durchströmt wird. Daraus ergibt sich die Möglichkeit des Gleichstroms und des Gegenstroms des ersten und des zweiten Mediums.

Nach einer vorteilhaften Weiterbildung der Erfindung sind im Bereich von Einlass und Auslass Verteil- und Sammelkammern in den Gehäusemantel eingeformt, sodass das zweite Medium gleichmäßig über die einzelnen Spalte zwischen den Rohren verteilt bzw. beim Austritt gesammelt wird.

Nach der Erfindung sind zwischen den Rohren so genannte Turbulenzeinlagen oder Wellrippen angeordnet, die Längskanäle und somit eine Führung in Längsrichtung der Rohre für das zweite Medium bilden. Vorteilhafterweise verstrecken sich diese Turbulenzeinlagen nur zwischen dem Einlass und dem Auslass des zweiten Mediums, sodass im Bereich von Einlass und Auslass jeweils ein Einström- und ein Ausströmbereich belassen sind, in welchen eine Querströmung des zweiten Mediums, d. h. quer zur Längsrichtung der Rohre erfolgen kann.

Nach einer weiteren vorteilhaften Ausgestaltung der Erfindung sind die Rohre vom zweiten Medium auch in Querrichtung überströmbar, und zwar ein- oder mehrflutig. Dies kann durch Anordnung von seitlichen Sammelkästen und von Trennwänden in Verbindung mit Umlenkkästen im Gehäusemantel erfolgen. Die Turbulenzeinlagen bzw. die Berippung zwischen den Rohren ist dann so ausgebildet, dass sich Querkanäle zur Führung des zweiten Mediums ergeben. Damit wird erreicht, dass beide Medien, beispielsweise ein Kältemittel und ein Kühlmittel, im Kreuz-Gleich- oder Kreuz-Gegenstrom geführt werden können. Dies ergibt einen intensiveren Wärmeaustausch.

In weiterer vorteilhafter Ausgestaltung der Erfindung kann auch das erste Medium sowohl einflutig als auch zweiflutig durch die Rohre geführt werden, wobei die Einlass- und Auslasskammern für das erste Medium entweder an einem Endstück oder an verschiedenen Endstücken angeordnet sind. Somit können mit dem erfindungsgemäßen Wärmeübertrager die verschiedensten Formen und Kombinationen von Gleich-, Gegen- und Kreuzstrom zwischen erstem und zweitem Medium realisiert werden, je nach Anforderung an den Wärmeübertrager beispielsweise in einem Kältemittelkreislauf und in einem Kühlmittelkreislauf einer Brennkraftmaschine eines Kraftfahrzeuges.

Ausführungsbeispiele der Erfindung sind in der Zeichnung dargestellt und werden im Folgenden näher beschrieben. Es zeigen
- Fig.1 1: einen Kältemittel/Kühlmittel-Wärmeübertrager mit Gehäusemantel,
- Fig. 1a: den Wärmeübertrager gemäß Fig. 1 ohne Gehäusemantel,
- Fig. 1b: den Wärmeübertrager gemäß Fig. 1a in Explosivdarstellung,
- Fig. 1c: eine schematische Darstellung der Kältemittelverschaltung,
- Fig. 2: einen Wärmeübertrager mit schräg angeschnittener Verrippung und Umlenkung des Kältemittels (zweiflutig),
- Fig. 2a: den Wärmeübertrager gemäß Fig. 2, jedoch ohne Umlenkung des Kältemittels (einflutig),
- Fig. 3: einen Wärmeübertrager mit rechtwinklig angeschnittener Verrippung und zweiflutiger Kältemitteldurchströmung,
- Fig. 3a: den Wärmeübertrager gemäß Fig. 3, jedoch mit einflutiger Kältemitteldurchströmung,
- Fig. 4: einen Wärmeübertrager mit zweiflutiger Kühlmitteldurchströmung in Längsrichtung,
- Fig. 5: einen Querschnitt durch einen Wärmeübertrager mit Blick auf die Stirnseiten der Flachrohre,
- Fig. 6: einen Längsschnitt durch ein Flachrohr mit Endstücken,
- Fig. 7: ein weiteres Ausführungsbeispiel eines Wärmeübertragers mit quer geführter Kühlmittelführung,
- Fig. 8: ein weiteres Ausführungsbeispiel eines Wärmeübertragers mit quer geführter und zweifach umgelenkter Kühlmittelströmung.

**Fig. 1** zeigt einen Kältemittel/Kühlmittel-Wärmeübertrager 1, d. h. einen Wärmeübertrager, der primärseitig von einem Kältemittel, z. B. CO2 (R744) und sekundärseitig von einem Kühlmittel durchströmt wird, welches gleichzeitig der Kühlung einer nicht dargestellten Brennkraftmaschine eines Kraftfahrzeuges dient. Somit stehen der Kühlkreislauf der Brennkraftmaschine und der Kältemittelkreislauf einer Fahrzeugklimaanlage über diesen Wärmeübertrager miteinander in wärmeaustausch. Der Kältemittelkreislauf kann, wenn er im Wärmepumpenprozess betrieben wird, als Wärmequelle für die Zuheizung des Fahrgastinnenraumes genutzt werden. Dabei wird dem Kühlmittel im Verdampfer Wärme entzogen, auf ein höheres Temperaturniveau "gepumpt" und im Gaskühler als Wärmeeintrag an das Kühlmittel zurückgegeben. Das erwärmte Kühlmittel gibt diese Wärme dann über einen nicht dargestellten Heizkörper an Umgebungsluft ab, die dem Fahrzeuginnenraum als Warmluft zugeführt wird. Insofern kann dieser Wärmeübertrager 1 sowohl als Verdampfer als auch als Gaskühler im CO2-Wärmepumpenprozess eingesetzt werden. Der CO2-Prozess findet bekanntlich unter erhöhtem Druck im Vergleich zum herkömmlichen Kältemittelprozess mit R134a statt: beispielsweise findet eine Verdichtung bis auf ca. 120 bar statt, die somit im Gaskühler auftreten. Daher muss der Wärmeübertrager bezüglich der Kältemittelführung besonders druckfest dimensioniert und ausgebildet sein.

Der Wärmeübertrager 1 weist einen Gehäusemantel 2 auf, der etwa kastenförmig ausgebildet ist und vier Längsseiten 2a - 2d aufweist, von denen die Längsseite 2a und 2b in der Zeichnung sichtbar sind. Der Gehäusemantel 2 wird stirnseitig durch Endstücke verschlossen, von welchen in der Zeichnung nur das Endstück 3 sichtbar ist. An diesem Endstück 3 sind ein Kältemitteleintrittsrohr 4 und ein Kältemittelaustrittsrohr 5 befestigt. An sich gegenüberliegenden Seiten des Gehäusemantels 2 sind ein Kühlmitteleintrittsstutzen 6 (nur teilweise sichtbar) und ein Kühlmittelaustrittsstutzen 7 angeordnet. Wie bereits erwähnt, ist der Wärmeübertrager 1 einerseits an einen nicht dargestellten Kältemittel-, insbesondere CO2-Kreislauf und andererseits an einen nicht dargestellten Kühlkreislauf eines Verbrennungsmotors eines Kraftfahrzeuges angeschlossen.

**Fig. 1a** zeigt den Wärmeübertrager 1 gemäß Fig. 1 ohne Gehäusemantel 2, wobei für gleiche Teile gleiche Bezugszahlen verwendet werden. Dem Endstück 3, an welchem die Kältemittelsammelrohre 4, 5 befestigt sind, liegt ein Endstück 8 gegenüber, welches durch eine Vielzahl von Flachrohren 9 mit dem Endstück 3 verbunden ist. Auf dem obersten Flachrohr 9.1 ist ein Wellblech 10 mit in Längsrichtung der Flachrohre 9 verlaufenden Längskanälen 10a angeordnet. Das Profil des Wellbleches kann - wie in der Zeichnung dargestellt - trapezförmig ausgebildet sein, jedoch auch andere Formen, z. B. Sinus- oder Dreiecksprofil aufweisen. Das Wellblech 10 erstreckt sich nicht über die gesamte Länge der Flachrohre 9 von dem linken Endstück 3 bis zum rechten Endstück 8 , sondern weist stirnseitig jeweils eine schräge Anschnittkante 10b, 10c auf. Wellbleche 10 sind - was in dieser Darstellung nicht sichtbar ist - jeweils zwischen benachbarten Flachrohren 9 angeordnet, sodass sich in diesen Bereichen eine Längsführung des Kühlmittels ergibt. Ebenso können die Wellbleche auch mit Schlitzen und/oder Versätzen versehen sein, so dass ein Austausch zwischen den Längsführungkanälen für das Kühlmittel und damit eine homogenere Verteilung und/oder Turbulenzen des Kühlmittel und letztendlich ein erhöhter Wärmeübertrag möglich ist. Auch sind Bleche mit quer verlaufenden Kühlmittelkanälen zur Vergrößerung der Oberfläche und damit zu einer Erhöhung der Effizienz des Wärmeübertragers einsetzbar.

In den aufgrund des schrägen Anschnittes 10b, 10c freibleibenden Bereichen ist eine Querströmung des Kühlmittels möglich. Die Kältemittelströmung - die unten noch genauer erläutert wird - erfolgt vom Eintrittsrohr 4 über das Endstück 3, welches als Verteileinheit wirkt, auf die Flachrohre 9 bis zum zweiten Endstück 8, welches als Umlenkeinheit wirkt, wieder zurück durch die Flachrohre 9 bis zum Austrittsrohr 5. Diese Kältemitteleinheit ist als Wärmeübertragerblock 11 oder kurz als Block 11 bezeichnet.

**Fig. 1b** zeigt den Wärmeübertragerblock 11 in Explosivdarstellung. Auch hier werden für gleiche Teile wieder gleiche Bezugszahlen verwendet. Es wird darauf hingewiesen, dass einige Möglichkeiten der Kältemittelströmungsführung in der DE 102 60 030 A1 beschrieben sind, und zwar sowohl in der hier dargestellten als auch in weiteren Ausführungsformen und Abwandlungen.

Der Block 11 besteht aus mehreren parallel zueinander angeordneten Flachrohren 9 mit Flachrohrenden 9a, 9b, welche jeweils in einer Bodenplatte 12, 13 befestigt und abgedichtet sind. Über den Bodenplatten 12, 13 sind jeweils Verteil- bzw. Umlenkplatten 14, 15 angeordnet, die durch jeweils eine Abschlussplatte 16, 17 abgedeckt werden. In der vorderen Abdeckplatte 16 sind Kältemitteleintrittsöffnungen 16a und Kältemittelaustrittsöffnungen 16b, in einer Reihe mit dem Kältemitteleintrittsrohr 4 und dem Kältemittelaustrittsrohr 5, angeordnet. Die Bodenplatte 12, Umlenkplatte 14 und Abdeckplatte 16 bilden somit das Endstück 3, während sich das Endstück 8 aus der Bodenplatte 13, der Umlenkplatte 15 und der Abdeckplatte 17 zusammensetzt. Wie in der älteren Anmeldung ausgeführt, kann der Aufbau der Endstücke 3, 8 auch abgewandelt sein, z. B. können Boden und Umlenkplatte oder Umlenk- und Abdeckplatte jeweils zu einer Platte integriert werden. Gleiches gilt für die Kältemittelführung, d. h. durch eine abgewandelte Form der Verteiler- bzw. Umlenkplatten 14, 15.

**Fig. 1c** zeigt in schematischer Darstellung die Kältemittelverschaltung, d. h. die Strömungsführung des Kältemittels gemäß Fig. 1b. Wegen Einzelheiten wird auf die ältere Anmeldung verwiesen. Das über das Kältemitteleintrittsrohr 4 eintretende, über die Eintrittsöffnungen 16a, verteilte Kältemittel gelangt in die Flachrohre 9, d. h. deren rechten Strang 18, wird in der Umlenkeinheit bzw. dem Endstück 8 mittels der Umlenkplatte 15 in Richtung des Pfeils 19 umgelenkt und gelangt dann im benachbarten Flachrohr in dessen rechten Strang 20 zurück zur Bodenplatte 12, wo es in Richtung des Pfeils 21 mittels der Umlenkplatte 14 auf den linken Strang 22 geführt wird. Somit gelangt das Kältemittel wieder zum Endstück 8, wo es in Pfeilrichtung 23 vermittels der Umlenkplatte 15 nach oben umgelenkt wird, um in dem Strang 24 wieder zurückzuströmen. Über die Umlenkplatte 14, die Kältemittelaustrittsöffnung 16b und das Kältemittelaustrittsrohr 5 verlässt das Kältemittel den Block 11. Die Kältemittelaustrittsöff nung 16b sind größer als die Kältemitteleintrittsöffnungen 16a, weil dieser Block 11 als Verdampfer (mit zunehmendem spezifischen Volumen) ausgelegt ist; bei einem Gaskühler ergäbe sich eine andere Konfiguration, beispielsweise mit gleichen Ein- und Austrittsöffnungen. Die oben beschriebene Kältemittelverschaltung gilt also jeweils für zwei nebeneinander liegende Flachrohre.

Wie bereits erwähnt und in der älteren Anmeldung ausgeführt, sind andere Kältemittelverschaltungsvarianten möglich.

**Fig. 2** zeigt einen Kältemittel/Kühlmittel-Wärmeübertrager 25 im Längsschnitt, der dem Wärmeübertrager 1 in Fig. 1 entspricht; daher werden für gleiche Teile gleiche Bezugszahlen verwendet. Der Gehäusemantel 2 umschließt den gesamten Block 11, bestehend aus Flachrohren 9 und Endstükken 3, 8, wobei der Gehäusemantel 2 im Bereich der Endstücke 3, 8 einen Absatz aufweist, an den sich jeweils ein aufgeweiteter Bereich 26, 27 anschließt, der die Endstücke 3, 8 umfangseitig umfasst und diesen gegenüber abgedichtet ist, z. B. durch Verlöten. Auf gegenüberliegenden Seiten 2a, 2c des Gehäusemantels 2 sind der Kühlmitteleintrittstutzen 6 und der Kühlmittelaustrittsstutzen 7 angeordnet, die jeweils über eine Verteilkammer 28 bzw. eine Sammelkammer 29 in den Gehäusemantel 2 übergehen. Dadurch wird eine Verteilung des Kühlmittels über die gesamte Breite sichergestellt. Die Schnittdarstellung zeigt die Flachrohre 9 von ihrer Längs- bzw. Breitseite und damit auch das Wellblech 10 mit Längskanälen 10a. Das Wellblech 10 weist - wie bereits erwähnt - schräge Anschnittkanten 10b, 10c auf, sodass sich Ein- und Ausströmbereiche 30, 31 ergeben, in denen eine Querströmung des Kühlmittels vom Eintrittstutzen 6 und in Richtung des Austrittsstutzens 7 möglich ist. Derartige Einströmbereiche 30 und Auströmbereiche 31 befinden sich jeweils zwischen benachbarten Flachrohren 9. Unmittelbar hinter dem Einströmbereich 30 wird das Kühlmittel etwa rechtwinklig umgelenkt und durchströmt den Wärmeübertrager 25 in Längsrichtung, welche durch den Pfeil P gekennzeichnet ist. Das Kältemittel durchströmt den Wärmeübertrager 25, wie zuvor für Fig.1b und 1c beschrieben. Kältemittel und Kühlmittel sind somit im Wesentlichen (abgesehen von den Umlenkungen) im Gleich- und Gegenstrom geführt.

**Fig. 2a** zeigt eine Variante 32 des Wärmeübertrager 25 aus Fig. 2: die Kältemittelführung ist insofern geändert, als sich das Kältemitteleintrittsrohr 4' am Endstück 3' und das Kältemittelaustrittsrohr 5' am Endstück 8' befinden. Dies bedeutet, dass das Kältemittel im Wesentlichen einflutig, d. h. in einer Richtung durch den Wärmeübertrager 32 geführt ist, während das Kühlmittel entsprechend dem Pfeil P in entgegengesetzter Richtung geführt ist. Das Kältemittel kann aber auch drei-, fünf- oder (ungeradzahlig) mehrflutig durch den Wärmeübertrage geführt sein. Dadurch ergibt sich im Wesentlichen ein Gegenstrom zwischen Kältemittel und Kühlmittel.

**Fig. 3** zeigt ein weiteres Ausführungsbeispiel eines Wärmeübertragers 33, bei welchem ein rechtwinklig zugeschnittenes Wellblech 34 mit Längskanälen 34a vorgesehen ist. Der Kühlmitteleintrittsstutzen 6 und der Kühlmittelaustrittsstutzen 7 sind auf derselben Seite 2a des Gehäusemantels angeordnet. Zwischen Endstück 8 und Wellblech 34 ergibt sich im Bereich des Eintrittsstutzens 6 ein etwa rechtwinkliger Eintrömbereich 35 und im Bereich des Austrittsstutzen 7 ein entsprechender Ausströmbereich 36. Auch hier ist also eine Querströmung des Kühlmittels möglich, während der Wärmeübertrager 33 im Übrigen in Längsrichtung entsprechend dem Pfeil P durchströmt wird. Die Bereiche 35 und 36 können ebenfalls mit Wellblechen oder anderen Turbulenzerzeugern versehen sein. Die Kältemittelströmungsführung entspricht der in Fig. 2, d. h. Kältemitteleinetrittsrohr 4 und Kältemittelaustrittsrohr 5 sind an demselben Endstück 3 angeordnet.

**Fig. 3a** zeigt eine Variante 37 des Wärmeübertragers 33 nach Fig. 3. Unterschiedlich gegenüber dem Wärmeübertrager 33 ist lediglich die Kältemittelführung, die der in Fig. 2a entspricht, d. h. das Kältemitteleintrittsrohr 4' ist am Endstück 3' und das Kältemittelaustrittsrohr 5' ist am Endstück 8' befestigt. Somit ergibt sich im Wesentlichen ein Gegenstrom zwischen Kältemittel und Kühlmittel, welches entsprechend dem Pfeil P in Längsrichtung strömt.

**Fig. 4** zeigt ein weiteres Ausführungsbeispiel eines Wärmeübertragers 38, bei welchem die Kältemittelführung analog den Ausführungsbeispielen in Fig. 2 und 3 erfolgt, d. h. es wird ein Block 11 gemäß Fig. 1b verwendet. Der Kühlmitteleintrittsstutzen 6 und der Kühlmittelaustrittsstutzen 7 liegen sich direkt auf gleicher Höhe gegenüber, d. h. sie sind beide im Bereich des Endstückes 3 angeordnet. Zwischen Eintrittsstutzen 6 und Austrittsstutzen 7 ist mittig eine Trennwand 39 angeordnet, welche einen Einströmbereich 40 auf Seiten des Eintrittsstutzens 6 und einen Ausströmbereich 41 auf Seiten des Austrittsstutzens 7 abgrenzt. Die Trennwand 39 ist jeweils zwischen benachbarten Flachrohren angeordnet. Ein Wellblech 42 mit Längskanälen 42a schließt sich an die Trennwand 39 an und erstreckt sich bis zu einem Umlenkbereich 43. Das Wellblech 42 weist - wie oben ausgeführt - ein etwa trapezförmiges Profil auf, welches jeweils mit den benachbarten Flachrohren verlötet ist. Dadurch werden diskrete Längskanäle 42a gebildet, d. h. eine Querströmung zwischen den Längskanälen 42a ist nicht möglich. Das Kühlmittel strömt somit aus dem Einströmbereich 40 zunächst in der oberen Hälfte des Wärmeübertragers 38, dem Pfeil P1 folgend, in den Umlenkbereich 43, wo es entsprechend dem Pfeil P2 um 180 Grad, d. h. in die entgegengesetzte Richtung umgelenkt wird. Es strömt dann in der unteren Hälfte des Wärmeübertragers 38, dem Pfeil P3 folgend, zurück in den Ausströmbereich 41 und verlässt dort über den Austrittsstutzen 7 den Wärmeübertrager 38.

Das Kühlmittel legt somit - im Vergleich zu den vorherigen Ausführungsbeispielen - den doppelten Weg im Wärmeübertrager 38 zurück, sodass ein intensiver Wärmeaustausch mit dem Kältemittel stattfindet. Ebenso ist eine vier- oder (geradzahlig) mehrflutige Durchströmung des Wärmeübertragers für das Kältemittel möglich.

Auch hier können die Wellbleche mit Schlitzen und/oder Versätzen versehen sein, so dass ein Austausch zwischen den Längsführungkanälen für das Kühlmittel und damit eine homogenere Verteilung und/oder Turbulenzen des Kühlmittel und letztendlich ein erhöhter Wärmeübertrag möglich ist. Auch sind hier Bleche mit quer verlaufenden Külmittelkanälen zur Vergrößerung der Oberfläche und damit zu einer Erhöhung der Effizienz des Wärmeübertragers einsetzbar.

**Fig. 5** zeigt einen Querschnitt durch einen Wärmeübertrager 44, der dem Wärmeübertrager in Fig. 2 entspricht, wobei das Endstück 3 weggelassen ist. Man sieht daher direkt auf die Stirnseiten der Flachrohre 9, die als extrudierte Mehrkammerrohre mit kreisförmigen Strömungskanälen 45 ausgebildet sind. Zwischen benachbarten Flachrohren 9 ist jeweils ein Wellblech 10 mit trapezförmigem Profil angeordnet und mit den Flachrohren 9 verlötet. Dadurch werden diskrete Längskanäle 10a für das Kühlmittel gebildet. Auch diese Bleche können mit Schlitzen und/oder Versätzen versehen sein, um einen Austausch zwischen den Längskanälen für das Kühlmittel und damit eine homogenere Verteilung und/oder Turbulenzen des Kühlmittels zu ermöglichen.

Für den Fall, dass keine Umlenkung des Kühlmittels - wie in Fig. 4 dargestellt - vorgesehen ist, sondern nur eine einflutige Durchströmung, sind keine diskreten Längskanäle 10a notwendig, vielmehr kann eine Querverbindung zwischen den einzelnen Längskanälen erwünscht sein. Dies kann durch nicht dargestellte so genannte Turbulenzbleche realisiert werden, bei welchen das Trapezprofil nach bestimmten Längsabschnitten jeweils versetzt angeordnet ist, sodass sich neue Anströmkanten und damit eine erhöhte Verwirbelung ergeben. Der Gehäusemantel 2 ist hier als U-förmiger Rahmen mit einem Absatz und einer Aufweitung 26 ausgebildet, in welche das nicht dargestellte Endstück eingesetzt wird. Der Wärmeübertragerblock 11 (vgl. Fig. 1a, 1b) kann somit einfach in das Gehäuse 2 eingesetzt und durch einen nicht dargestellten Deckel verschlossen werden. Die an den Einstrittsstutzen 6 anschließende Verteilerkammer 28 erstreckt sich über die gesamte Höhe der Gehäusewand 2c, analog weist die Sammelkammer 29 auf der Seite des Austrittsstutzens 7 etwa die Höhe der Seitenwand 2a auf. Dadurch ist eine Verteilung des Kühlmittels zwischen alle Flachrohre 9 möglich und ebenso ein Sammeln des Kühlmittels in der Sammelkammer 29 auf der Austrittsseite.

**Fig. 6** zeigt einen Längsschnitt durch ein Flachrohr 9, welches mit seinem Flachrohrende 9a in dem Endstück 3 und seinem Flachrohrende 9b in dem Endstück 8 aufgenommen ist. Die beiden Endstücke 3, 8 sind wie in Fig. 1b dargestellt, ausgebildet. Diese Bauweise für die Flachrohre 9 mit den Endstücken 3, 8 aus einzelnen Platten ist für hohe Drücke, wie sie im CO2-Kältemittelprozess auftreten, besonders geeignet.

**Fig. 7** zeigt ein weiteres Ausführungsbeispiel eines Wärmeübertragers 46 mit einer geänderten Kühlmittelführung. Ein Kältemittelblock 47 ist prinzipiell ähnlich aufgebaut wie der Block 11 gemäß Fig. 1b, d. h. er weist ein erstes Endstück 48 mit Kältemitteleintrittsrohr 49 und Kältemittelaustrittsrohr 50 sowie ein zweites Endstück 51 auf, in welchem die Umlenkung des Kältemittels erfolgt. Das Endstück 48 weist eine seitlich verlängerte Bodenplatte 52 auf, an welcher ein Kühlmitteleintrittskanal 53 befestigt ist. Auch das Endstück 51 weist eine verlängerte Bodenplatte 54 auf, an welcher ein Kühlmittelaustrittskanal 55 befestigt ist. Ein Gehäusemantel 56 umschließt den Block 47 und bildet jeweils eine keilförmig ausgebildete Kühlmitteleintrittskammer 57 und eine Kühlmittelaustrittskammer 58. Das Kühlmittel tritt durch den Eintrittskanal 53 in die Eintrittskammer 57 ein und gelangt von dort zwischen die Spalte der Flachrohre des Blockes 47, durchströmt diese in Querrichtung entsprechend den Pfeilen P4, gelangt in die Austrittskammer 58 und von dort in den Kühlmittelaustrittskanal 55. Durch diese Bauweise ist eine einfache Querdurchströmung des Blockes 47 möglich. Zur Erhöhung des Wärmeüberganges können - was hier nicht dargestellt ist - zwischen den einzelnen Flachrohren wiederum Wellbleche oder Turbulenzeinlagen angeordnet sein, die eine Führung des Kühlmittels in Pfeilrichtung P4 und eine Turbulenzerzeugung bewirken.

**Fig. 8** zeigt ein weiteres Ausführungsbeispiels eines Wärmeübertragers 59 mit einer ebenfalls quer geführten Kühlmittelströmung, die allerdings nur schematisch dargestellt ist. Dies wird anhand eines Längsschnittes durch ein Flachrohr 9, wie es in Fig. 6 dargestellt ist, veranschaulicht. Ein Kältemittelblock 60 ist durch zwei Trennwände 61, 62 in drei Strömungsbereiche I, II, III unterteilt. Die Bereiche I, II sind durch einen Umlenkkammer 63 und die Bereiche II, III durch eine weitere Umlenkkammer 64 auf der gegenüberliegenden Seite miteinander verbunden. Das Kühlmittel tritt über einen Eintrittsstutzen 65 - ebenfalls nur schematisch dargestellt - in den Bereich I des Blockes 60 ein, wird in der Umlenkkammer 63 umgelenkt, strömt dann durch den Bereich II in die Umlenkkammer 64, wird dort abermals umgelenkt und gelangt schließlich in den Bereich III, den es über einen Austrittsstutzen 66 verlässt. Ein- und Austrittsstutzen 55, 66 sowie Umlenkkammern 63, 64 sind Teil eines nicht näher dargestellten Gehäusemantels, welcher den Block 60 umgibt. Durch diese Strömungsführung, entsprechend den Pfeilen P5, P6, P7, wird das Kühlmittel dreimal quer über den Block 60 geführt; es ergibt sich somit ein Kreuzstrom zwischen Kältemittel und Kühlmittel. Selbstverständlich ist auch - was hier nicht dargestellt ist - eine nur einfache Umlenkung mit einer Trennwand und einem Umlenkkasten sowie eine drei- und mehrfache Umlenkung des Kühlmittels möglich.

Die oben beschriebenen Ausführungsbeispiele für Kältemittel/Kühlmittel-Wärmeübertrager werden vorzugsweise gelötet, was insbesondere für den von CO2 durchströmten Block gilt. Der Gehäusemantel dagegen könnte - wegen des erheblichen geringeren Druckes des Kühlmittels - auch durch alternative Verbindungstechniken, z. B. durch Kleben oder mittels Gummidichtungen mit dem Block bzw. dessen Endstücken verbunden werden. Hierbei kommen für den Gehäusemantel auch andere Materialien, wie beispielsweise Kunststoff, in Frage.

Die Erfindung wurde am Beispiel eines Kältemittel/Kühlmittel-Wärmeübertragers erläutert, umfaßt jedoch auch andere Wärmeübertrager. Beispielsweise ist ein erfindungsgemäßer Wärmeübertrager von Öl und/oder Luft durchströmbar, die untereinander oder mit anderen Medien Wärme austauschen.

## Patentansprüche

1. Wärmeübertrager, insbesondere für ein Kraftfahrzeug, mit einem Wärmeübertragerblock (11), welcher primärseitig von einem ersten Medium durchströmbare und sekundärseitig von einem zweiten Medium umströmbare Rohre (9) mit Strömungskanälen (45) und Rohrenden (9a, 9b), zumindest ein die Rohrenden (9a, 9b) aufnehmendes Endstück (3, 8) mit je zumindest einer Bodenplatte (12,13), Verteil- oder Umlenkplatte (14, 15) und Abdeckplatte (16, 17) sowie zumindest eine mit einem oder je einem Endstück (3, 8) verbundene Einlass- und/oder Auslasskammer (4, 5) aufweist, wobei das erste Medium von der Einlasskammer (4) durch die Strömungskanäle (45) zur Auslasskammer (5) leitbar ist, und mit einem die Rohre (9) umschliewenden Gehäusemantel (2) mit einem Einlass (6) und einem Auslass (7) für das zweite Medium, wobei zwischen den Rohren (9) Wellbleche (10) mit Längskanälen (10a) angeordnet sind und die Wellbleche (10) parallelogrammförmig ausgebildet sind und etwa dreieck- oder trapezförmige Ein- und Ausströmbereiche (30, 31) zwischen den Rohren belassen.

2. Wärmeübertrager nach Anspruch 1, **dadurch gekennzeichnet, dass** die Rohre als insbesondere extrudierte Flachrohre ausgebildet sind.

3. Wärmeübertrager nach einem der vorhergehenden Ansprüche, **dadurch gekennzeichnet, dass** die Rohre jeweils mehrere Strömungskanäle aufweisen.

4. Wärmeübertrager nach einem der vorhergehenden Ansprüche, **dadurch gekennzeichnet, dass** der Wärmeübertragerblock zumindest zwei Endstücke aufweist.

5. Wärmeübertrager nach einem der vorhergehenden Ansprüche, **dadurch gekennzeichnet, dass** der Gehäusemantel zwischen zwei Endstücken angeordnet ist.

6. Wärmeübertrager nach einem der vorhergehenden Ansprüche, **dadurch gekennzeichnet, dass** zumindest zwei Platten eines Endstücks einstückig ausgebildet sind.

7. Wärmeübertrager nach einem der vorhergehenden Ansprüche, **dadurch gekennzeichnet, dass** der Gehäusemantel (2) als ein- oder mehrteiliger Blechmantel ausgebildet ist.

8. Wärmeübertrager nach einem der vorhergehenden Ansprüche, **dadurch gekennzeichnet, dass** der Gehäusemantel (2) mit dem zumindest einen Endstück (3, 8) stoffschlüssig verbunden, insbesondere verlötet ist.

9. Wärmeübertrager nach einem der vorhergehenden Ansprüche, **dadurch gekennzeichnet, dass** der Gehäusemantel (2) einen im Wesentlichen rechteckigen Querschnitt mit vier Seiten (2a, 2b, 2c, 2d) aufweist.

10. Wärmeübertrager nach einem der vorhergehenden Ansprüche, **dadurch gekennzeichnet, dass** der Einlass (6) und der Auslass (7) an gegenüberliegenden Seiten (2a, 2c) des Gehäusemantels (2) angeordnet sind.

11. Wärmeübertrager nach einem der vorhergehenden Ansprüche, **dadurch gekennzeichnet, dass** der Einlass (6) und der Auslass (7) auf derselben Seite (2a) des Gehäusemantels (2) angeordnet sind.

12. Wärmeübertrager nach einem der vorhergehenden Ansprüche, **dadurch gekennzeichnet, dass** der Einlass (6) und der Auslass (7) an entgegengesetzten Enden des Gehäusemantels (2) angeordnet sind.

13. Wärmeübertrager nach einem der vorhergehenden Ansprüche, **dadurch gekennzeichnet, dass** im Bereich von Einlass und Auslass (6, 7) Verteil- und Sammelkammern (28, 29) in den Gehäusemantel (2) eingeformt sind.

14. Wärmeübertrager nach einem der vorhergehenden Ansprüche, **dadurch gekennzeichnet, dass** die Wellbleche (10) eine Längserstreckung aufweisen, die dem Abstand zwischen Einlass (6) und Auslass (7) entspricht.

15. Wärmeübertrager nach einem der vorhergehenden Ansprüche, **dadurch gekennzeichnet, dass** die Wellbleche (34) rechteckförmig ausgebildet sind und einen etwa rechteckigen Ein- und Ausströmbereich (35, 36) zwischen den Rohren (9) belassen.

16. Wärmeübertrager nach einem der vorhergehenden Ansprüche, **dadurch gekennzeichnet, dass** der Einlass (6) und der Auslass (7) sich gegenüberliegend angeordnet sind und dass zwischen Einlass (6) und Auslass (7) eine Trennwand (39) zur Bildung eines Einströmbereiches (40) und eines Ausströmbereiches (41) und am dem Ein- und Auslass (6, 7) abgewandten Ende des Gehäusemantels ein Umlenkabschnitt (43) belassen ist und dass der Gehäusemantel sekundärseitig mindestens zweiflutig in Längsrichtung (P1, P3) durchströmbar ist.

17. Wärmeübertrager nach einem der vorhergehenden Ansprüche, **dadurch gekennzeichnet, dass** das zweite Medium im Wesentlichen quer zur Längsrichtung der Rohre durch den Block (47) geführt ist.

18. Wärmeübertrager nach Anspruch 17, **dadurch gekennzeichnet, dass** das zweite Medium mindestens einmal in Längsrichtung umlenkbar und der Wärmeübertragerblock (60) mindestens zweiflutig durchströmbar ist.

19. Wärmeübertrager nach einem der vorhergehenden Ansprüche, **dadurch gekennzeichnet, dass** der Gehäusemantel (56) mit den Rohren bzw. dem Block (47) eine Eintrittskammer (57) und eine Austrittskammer (58) für das zweite Medium bildet, die sich in Längsrichtung der Rohre erstrecken.

20. Wärmeübertrager nach Anspruch 19, **dadurch gekennzeichnet, dass** an den Endstücken (48, 51) Eintritts- und Austrittskanäle (53, 54) für das zweite Medium angeordnet sind, die mit den Eintritts- bzw. Austrittskammem (57, 58) kommunizieren.

21. Wärmeübertrager nach einem der vorhergehenden Ansprüche, **dadurch gekennzeichnet, dass** im Gehäusemantel mindestens ein Umlenkkasten (63, 64) und zwischen den Rohren mindestens eine quer verlaufende Trennwand (61, 62) angeordnet sind.

22. Wärmeübertrager nach einem der vorhergehenden Ansprüche, **dadurch gekennzeichnet, dass** zwischen den Rohren Wellrippen oder Turbulenzeinlagen angeordnet sind, die Querkanäle für das zweite Medium bilden.

23. Wärmeübertrager nach einem der vorhergehenden Ansprüche, **dadurch gekennzeichnet, dass** der Wärmeübertragerblock (11) primärseitig einflutig durchstömbar ist.

24. Wärmeübertrager nach einem der vorhergehenden Ansprüche, **dadurch gekennzeichnet, dass** der Wärmeübertragerblock (11, 47) primärseitig zwei- oder mehrflutig durchströmbar ist.

25. Wärmeübertrager nach einem der vorhergehenden Ansprüche, **dadurch gekennzeichnet, dass** das erste Medium ein insbesondere zweiphasig oder überkritisch betreibbares Kältemittel ist.

26. Wärmeübertrager nach einem der vorhergehenden Ansprüche, **dadurch gekennzeichnet, dass** das zweite Medium flüssig und insbesondere ein flüssiges Kühlmittel ist.

## Claims

1. Heat exchanger, in particular for a motor vehicle, with a heat exchanger block (11) comprising pipes (9) through which a first medium can flow on the primary side and pipes (9) around which a second medium can flow on the secondary side, said pipes (9) having flow ducts (45) and pipe ends (9a, 9b), at least one end piece (3, 8) holding the pipe ends (9a, 9b) and each provided with at least one base plate (12, 13), distributor or diverter plate (14, 15) and cover plate (16, 17) and at least one inlet and/or outlet chamber (4, 5) connected to one end piece (3, 8) or to one end piece (3,8) each, wherein the first medium can be conducted from the inlet chamber (4) through the flow ducts (45) to the outlet chamber (5), and with a housing casing (2) which surrounds the pipes (9) and has an inlet (6) and an outlet (7) for the second medium, wherein corrugated pieces of sheet metal (10) with longitudinal passages (10a) are provided between the pipes (9), and wherein the corrugated pieces of sheet metal (10) are parallelogram-shaped and leave approximately triangular or trapezoidal inflow and outflow regions (30, 31) between the pipes.

2. Heat exchanger according to claim 1, **characterised in that** the pipes are in particular designed as extruded flat pipes.

3. Heat exchanger according to any of the preceding claims, **characterised in that** each pipe is provided with a plurality of flow ducts.

4. Heat exchanger according to any of the preceding claims, **characterised in that** the heat exchanger block has at least two end pieces.

5. Heat exchanger according to any of the preceding claims, **characterised in that** the housing casing is located between two end pieces.

6. Heat exchanger according to any of the preceding claims, **characterised in that** at least two plates of an end piece are designed in an integral fashion.

7. Heat exchanger according to any of the preceding claims, **characterised in that** the housing casing (2) is designed as a single- or multi-part sheet metal casing.

8. Heat exchanger according to any of the preceding claims, **characterised in that** the housing casing (2) is joined to the at least one end piece (3, 8) by adhesive force, in particular by soldering.

9. Heat exchanger according to any of the preceding claims, **characterised in that** the housing casing (2) has an essentially rectangular cross-section with four sides (2a, 2b, 2c, 2d).

10. Heat exchanger according to any of the preceding claims, **characterised in that** the inlet (6) and the outlet (7) are located on opposite sides (2a, 2c) of the housing casing (2).

11. Heat exchanger according to any of the preceding claims, **characterised in that** the inlet (6) and the outlet (7) are located on the same side (2a) of the housing casing (2).

12. Heat exchanger according to any of the preceding claims, **characterised in that** the inlet (6) and the outlet (7) are located at opposite ends of the housing casing (2).

13. Heat exchanger according to any of the preceding claims, **characterised in that** distributor and collector chambers (28, 29) are formed in the housing casing (2) in the region of the inlet and the outlet (6, 7).

14. Heat exchanger according to any of the preceding claims, **characterised in that** the corrugated pieces of sheet metal (10) have a longitudinal dimension corresponding to the distance between the inlet (6) and the outlet (7).

15. Heat exchanger according to any of the preceding claims, **characterised in that** the corrugated pieces of sheet metal (10) have a rectangular shape and leave an approximately rectangular inflow and outflow region (35, 36) between the pipes (9).

16. Heat exchanger according to any of the preceding claims, **characterised in that** the inlet (6) and the outlet (7) are arranged opposite one another, and **in that** a dividing wall (39) is left between the inlet (6) and the outlet (7) in order to form an inflow region (40) and an outflow region (41), and **in that** the housing casing can be configured for at least a dual flow in the longitudinal direction (P1, P3) on the secondary side.

17. Heat exchanger according to any of the preceding claims, **characterised in that** the second medium is essentially guided through the block (47) at right angles to the longitudinal direction of the pipes.

18. Heat exchanger according to claim 17, **characterised in that** the second medium can be diverted at least once in the longitudinal direction and the heat exchanger block (60) can be configured for at least dual flow.

19. Heat exchanger according to any of the preceding claims, **characterised in that** the housing casing (56) together with the pipes and/or the block (47) forms an inlet chamber (57) and an outlet chamber (58) extending in the longitudinal direction of the pipes for the second medium.

20. Heat exchanger according to claim 19, **characterised in that** inlet and outlet ducts (53, 54) for the second medium are provided at the end pieces (48, 51), said inlet and outlet ducts (53, 54) communicating with the inlet and outlet chambers (57, 58).

21. Heat exchanger according to any of the preceding claims, **characterised in that** at least one diversion box (83, 84) is provided in the housing casing, and **in that** at least one transversely extending dividing wall (61, 62) is provided between the pipes.

22. Heat exchanger according to any of the preceding claims, **characterised in that** corrugated fins or turbulence inserts forming transverse ducts for the second medium are provided between the pipes.

23. Heat exchanger according to any of the preceding claims, **characterised in that** the heat exchanger block (11) is configured for single flow on the primary side.

24. Heat exchanger according to any of the preceding claims, **characterised in that** the heat exchanger block (11, 47) is configured for dual or multiple flow on the primary side.

25. Heat exchanger according to any of the preceding claims, **characterised in that** the first medium is a refrigerant which can be operated in particular in dual phase or supercritically.

26. Heat exchanger according to any of the preceding claims, **characterised in that** the first medium is a fluid and in particular a liquid coolant.

## Revendications

1. Echangeur de chaleur, en particulier pour un véhicule automobile, comprenant un bloc d'échangeurs de chaleur (11) qui présente des tubes (9) traversés, côté primaire, par un premier milieu, et, côté secondaire, baignés par un deuxième milieu, lesdits tubes comportant des conduits d'écoulement (45) et des extrémités de tubes (9a, 9b), au moins une partie terminale (3, 8) logeant les extrémités de tubes (9a, 9b), ladite partie terminale comportant à chaque fois au moins une plaque de base (12, 13), une plaque de distribution ou de renvoi (14, 15) et une plaque de recouvrement (16, 17), ainsi qu'au moins une chambre d'entrée et / ou de sortie (4, 5) raccordée à une ou à chacune des parties terminales (3, 8), où le premier milieu peut être guidé à travers les conduits d'écoulement (45), passant de la chambre d'entrée (4) à la chambre de sortie (5), et comprenant une enveloppe de carter (2) entourant les tubes (9), ladite enveloppe de carter comportant une entrée (6) et une sortie (7) pour le deuxième milieu, où des tôles ondulées (10) comportant des conduits longitudinaux (10a) sont disposées entre les tubes (9), et les tôles ondulées (10) sont configurées en forme de parallélogramme et laissent, entre les tubes, des zones d'admission et d'évacuation (30, 31) ayant à peu près la forme d'un triangle ou d'un trapèze.

2. Echangeur de chaleur selon la revendication 1, **caractérisé en ce que** les tubes sont configurés en particulier comme des tubes plats extrudés.

3. Echangeur de chaleur selon l'une ou l'autre des revendications précédentes, **caractérisé en ce que** les tubes présentent à chaque fois plusieurs conduits d'écoulement.

4. Echangeur de chaleur selon l'une quelconque des revendications précédentes, **caractérisé en ce que** le bloc d'échangeurs de chaleur présente au moins deux parties terminales.

5. Echangeur de chaleur selon l'une quelconque des revendications précédentes, **caractérisé en ce que** l'enveloppe du carter est disposée entre deux parties terminales.

6. Echangeur de chaleur selon l'une quelconque des revendications précédentes, **caractérisé en ce qu'**au moins deux plaques d'une partie terminale sont configurées en formant une seule et même pièce.

7. Echangeur de chaleur selon l'une quelconque des revendications précédentes, **caractérisé en ce que** l'enveloppe de carter (2) est configurée comme une enveloppe en tôle réalisée en une ou en plusieurs parties.

8. Echangeur de chaleur selon l'une quelconque des revendications précédentes, **caractérisé en ce que** l'enveloppe de carter (2) est raccordée, par continuité de forme, en particulier brasée à la partie terminale (3, 8) au moins au nombre de un.

9. Echangeur de chaleur selon l'une quelconque des revendications précédentes, **caractérisé en ce que** l'enveloppe de carter (2) présente une section, pratiquement rectangulaire, comportant quatre côtés (2a, 2b, 2c, 2d).

10. Echangeur de chaleur selon l'une quelconque des revendications précédentes, **caractérisé en ce que** l'entrée (6) et la sortie (7) sont disposées sur des côtés opposés (2a, 2c) de l'enveloppe de carter (2).

11. Echangeur de chaleur selon l'une quelconque des revendications précédentes, **caractérisé en ce que** l'entrée (6) et la sortie (7) sont disposées sur le même côté (2a) de l'enveloppe de carter (2).

12. Echangeur de chaleur selon l'une quelconque des revendications précédentes, **caractérisé en ce que** l'entrée (6) et la sortie (7) sont disposées sur des extrémités opposées de l'enveloppe de carter (2).

13. Echangeur de chaleur selon l'une quelconque des revendications précédentes, **caractérisé en ce que** des chambres de répartition (28) et des chambres collectrices (29) sont formées dans l'enveloppe de carter (2), dans la zone de l'entrée (6) et de la sortie (7).

14. Echangeur de chaleur selon l'une quelconque des revendications précédentes, **caractérisé en ce que** les tôles ondulées (10) présentent une dimension longitudinale qui correspond à la distance comprise entre l'entrée (6) et la sortie (7).

15. Echangeur de chaleur selon l'une quelconque des revendications précédentes, **caractérisé en ce que** les tôles ondulées (34) sont configurées en forme de rectangle et laissent, entre les tubes (9), une zone d'admission et d'évacuation (35, 36) à peu près de forme rectangulaire.

16. Echangeur de chaleur selon l'une quelconque des revendications précédentes, **caractérisé en ce que** l'entrée (6) et la sortie (7) sont disposées à l'opposé l'une de l'autre et qu'une paroi de séparation (39) servant à la formation d'une zone d'admission (40) et d'une zone d'évacuation (41) est laissée entre l'entrée (6) et la sortie (7), une section de renvoi (43) étant laissée au niveau de l'extrémité de l'enveloppe de carter, placée à l'opposé de l'entrée (6) et de la sortie (7), et **en ce que** l'enveloppe de carter peut être traversée, côté secondaire, par au moins deux flux circulant dans la direction longitudinale (P1, P3).

17. Echangeur de chaleur selon l'une quelconque des revendications précédentes, **caractérisé en ce que** le deuxième milieu est dirigé, à travers le bloc, pratiquement de façon transversale par rapport à la direction longitudinale des tubes.

18. Echangeur de chaleur selon la revendication 17, **caractérisé en ce que** le deuxième milieu peut être dévié au moins une fois dans la direction longitudinale, le bloc d'échangeurs de chaleur (60) pouvant être traversé par au moins deux flux.

19. Echangeur de chaleur selon l'une quelconque des revendications précédentes, **caractérisé en ce que** l'enveloppe de carter (56) forme, avec les tubes ou avec le bloc (47), une chambre d'entrée (57) et une chambre de sortie (58) pour le deuxième milieu, chambres qui s'étendent dans la direction longitudinale des tubes.

20. Echangeur de chaleur selon la revendication 19, **caractérisé en ce que** des conduits d'entrée et de sortie (53, 54) pour le deuxième milieu sont disposés sur les parties terminales (48, 51), conduits d'entrée et de sortie qui communiquent avec les chambres d'entrée ou de sortie (57, 58).

21. Echangeur de chaleur selon l'une quelconque des revendications précédentes, **caractérisé en ce qu'**au moins une boîte de renvoi (63, 64) est disposée dans l'enveloppe de carter, et au moins une paroi de séparation (61, 62) s'étendant transversalement est disposée entre les tubes.

22. Echangeur de chaleur selon l'une quelconque des revendications précédentes, **caractérisé en ce que**, entre les tubes, sont disposées des ailettes ondulées ou des pièces intercalaires de turbulence qui forment des conduits transversaux pour le deuxième milieu.

23. Echangeur de chaleur selon l'une quelconque des revendications précédentes, **caractérisé en ce que** le bloc d'échangeurs de chaleur (11) peut être traversé, côté primaire, par un seul flux.

24. Echangeur de chaleur selon l'une quelconque des revendications précédentes, **caractérisé en ce que** le bloc d'échangeurs de chaleur (11, 47) peut être traversé, côté primaire, par deux flux ou plus.

25. Echangeur de chaleur selon l'une quelconque des revendications précédentes, **caractérisé en ce que** le premier milieu est un fluide frigorigène pouvant fonctionner en particulier en deux phases ou bien de façon supercritique.

26. Echangeur de chaleur selon l'une quelconque des revendications précédentes, **caractérisé en ce que** le deuxième milieu est liquide et, en particulier, un agent de refroidissement liquide.
